# EUROPÄISCHE PATENTANMELDUNG

(11) **EP 4 752 321 A1**
(43) Veröffentlichungstag der Anmeldung: **03.06.2026**
(21) Anmeldenummer: 25219173.9
(22) Anmeldetag: 27.11.2025
(51) Int. Cl.: E06B 11/08

(54) **DURCHGANGSSCHLEUSE**

(30) Priorität: 29.11.2024 DE 102024135522
(71) Anmelder: Cambaum GmbH, 76532 Baden-Baden (DE)
(72) Erfinder: Sadi, Ibrahim, 76287 Rheinstetten (DE); Spitzmesser, Horst, 77185 Bühl (DE)
(74) Vertreter: Christ, Niko

(57) **Zusammenfassung**

Im Bereich der Durchgangsschleusen für einen von Leitelementen begrenzten Durchgang ist es wichtig, den Durchgang über gelagerte Sperrholme zu begrenzen. Dazu wird der Sperrholm starr im Antrieb gehalten und kann zwischen einer Durchgangs- und einer Sperrposition bewegt werden. Im Störungsfall oder in Notsituationen ist es jedoch von enormer Bedeutung, dass eine solche Schleuse ein minimales Hindernis darstellt. Dies wird in der vorstehend beschriebenen Erfindung über einen kostengünstigen Mechanismus mit geringer Wartungsanfälligkeit beschrieben. Hierzu wird der Antrieb in einem Antriebskäfig drehbar gelagert und kann im Notfall als Ganzes außer Eingriff geschwenkt werden.

## Beschreibung

Die vorliegende Erfindung betrifft eine Durchgangsschleuse für einen von Leitelementen begrenzten Durchgang, umfassend eine Standsäule mit einem Sperrholm, welchem ein Antrieb zur Bewegung des Sperrholms entlang einer Linearführung zwischen einer Sperrposition und einer Freigabeposition zugeordnet ist.

Ähnliche Durchgangsschleusen sind bereits vorbekannt aus der WO 2024 051874 A1. Hier wird eine Durchgangsschleuse beschrieben, die einen Durchgang über einen rotationspendelnd gelagerten Sperrholm begrenzt, wobei der Sperrholm starr im Antrieb gehalten wird und im Störungsfall ein Kippen erfolgen kann. Durch ein solches Kippen wird eine Passage zwar betretbar, jedoch muss für einen ordnungsgemäßen Betrieb zwischen den in dieser Offenbarung dargestellten Sperrholmen und deren Halterung für einen solchermaßen beschriebenen Abkippmechanismus mindestens ein Gelenk zugeordnet sein. Dieser Lösungsansatz ist jedoch wartungsanfällig und mit hohen Produktionskosten verbunden.

Als weiterer Stand der Technik ist auf die EP 4 019 733 A1, die DE 43 42 751 A1, die DE 10 2006 054 745 A1 und die EP 2 957 703 A1 zu verweisen.

Vor diesem Hintergrund liegt der vorliegenden Erfindung die Aufgabe zugrunde, eine Durchgangsschleuse zu schaffen, die einen einfachen Abklappmechanismus für Notsituationen vorsieht und den Durchgangsbereich im abgeklappten Zustand möglichst vollständig freigibt.

Dies gelingt durch eine Durchgangsschleuse gemäß den Merkmalen des unabhängigen Anspruchs 1. Sinnvolle Ausgestaltungen einer solchen Durchgangsschleuse können den sich anschließenden abhängigen Ansprüchen entnommen werden.

Vorgesehen ist insoweit eine Durchgangsschleuse für einen von Leitelementen begrenzten Durchgang, umfassend eine Standsäule mit einem Sperrholm, welchem ein Antrieb zur Bewegung des Sperrholms entlang einer Linearführung zwischen einer Sperrposition und einer Freigabeposition zugeordnet ist. Erfindungsgemäß ist eine solche Durchgangsschleuse dadurch gekennzeichnet, dass der Antrieb in einem um eine horizontale Drehachse drehbaren Antriebskäfig aufgenommen ist, welcher mittels einer gegen die Rückstellkraft eines Federelements elektrisch betätigten Sperrklinke mit der Standsäule in einer Betriebsposition drehfest verrastbar ist.

In einer Notsituation kann durch einen solchermaßen konzipierten Abklappmechanismus bei einer Unterbrechung der Stromversorgung ein hindernisfreier Durchgang ermöglicht werden. Dadurch kann sich im Notfall eine Vielzahl an Personen möglichst ungehindert durch die Durchgangsschleuse in Sicherheit begeben. Aus dem Stand der Technik vorbekannte Durchgangsschleusen werden an den Sperrholmen eingeklappt und benötigen zusätzliche Komponenten. Darüber hinaus müssen sie in eine solche Freigabeposition gesteuert werden und bieten keinen vollständig hindernisfreien Durchgang. In einer Notsituation ist es jedoch äußerst vorteilhaft, eine Durchgangssperre zu schaffen, die selbst nach Möglichkeit kein Hindernis darstellt. Ein drehbarer Abklappmechanismus ist durch seine einfache Ausgestaltung kostengünstig und gleichzeitig wartungsarm, während ein zuverlässiger Betrieb gewährleistet wird.

In einer ersten Ausgestaltung erscheint es sinnvoll, wenn die Sperrklinke den Antriebskäfig lediglich bei vorhandener Stromversorgung in der Betriebsposition drehfest verrastet hält. In besonderen Situationen wie beispielsweise einem Stromausfall kann sich eine Person, die zwischen den in der Sperrposition befindlichen Sperrholmen befindet, schnell in Sicherheit bringen. Auch nachfolgende Personen, die sich in dem durch die Durchgangsschleuse gesicherten Bereich befinden, können diesen dadurch schnell und ungehindert verlassen. Zudem kann auch in anderen Notsituationen jederzeit mittels Unterbrechung der Stromzufuhr ein unverzögerter Durchgang ermöglicht werden. Dies schafft in solchen Notsituationen das Hindernis der Duchgangsschleuse aus dem Fluchtweg und ermöglicht darüber hinaus eine einfache Handhabung bei vergleichsweise geringen Herstellungskosten.

Weiterhin erscheint es vorteilhaft, wenn der Sperrholm exzentrisch im Antriebskäfig aufgenommen ist. Die exzentrische Aufnahme führt dazu, dass der Sperrholm nach einem Lösen der Sperrklinke genügend Gewichtskraft und Drehmoment aufbringt, dass der Antriebskäfig in Richtung einer Freigabeposition verdreht wird. Da die Gewichtskraft ohne äußere Einwirkung weiter wirkt, ist somit ein manueller oder automatischer Eingriff nicht erforderlich.

in einer weiteren Ausgestaltung kann vorgesehen sein, dass dem Antriebskäfig ein Positionierungsmechanismus zur Rotation des Antriebskäfigs zurück in die Betriebsposition zugeordnet ist. Ein solcher Positionierungsmechanismus kann mit einem Hubmagneten, mit einem Elektromotor, etwa mit einem Riemen, oder mit dem bereits vorhandenen Antrieb des Sperrholms realisiert werden. Dies führt dazu, dass bei der Inbetriebnahme der Durchgangsschleuse eine einzige Person eine Vielzahl an Durchgangsschleusen gleichzeitig in Betrieb nehmen kann, die räumlich weit voneinander entfernt sind. Dadurch wird einer für den Betrieb der Durchgangsschleusen zuständigen Person die für die Inbetriebnahme notwendige Zeit deutlich verringert, wodurch einerseits eine effizientere Arbeit gewährleistet werden kann, während gleichzeitig die Wartezeit für Personen, welche solche Durchgangsschleusen passieren müssen, reduziert wird.

Vorzugsweise kann dem Positionierungsmechanismus eine Kupplung zugeordnet sein, wobei die Kupplung in der Betriebsposition ausgekuppelt ist. Durch Verwendung einer Kupplung wird eine kontrollierte Verbindung zwischen Positionierungsmechanismus und Antriebskäfig ermöglicht, wodurch eine sanfte Beschleunigung oder Abbremsung bewirkt werden kann, die Beschädigungen an mechanischen Bauteilen entgegenwirkt. Gleichzeitig kann die Kupplung den Positionierungsmechanismus vor einer Überlast schützen, indem die Verbindung zwischen Antriebskäfig und Positionierungsmechanismus getrennt werden kann. Darüber hinaus kann durch eine Kupplung ein leistungsärmerer Motor für die Rückstellung des Antriebskäfigs in die Betriebsposition verwendet werden.

Ergänzend kann vorgesehen sein, dass die Sperrklinke eine Fallensperre ist, wobei die Fallensperre vorzugsweise als eine Schrägfalle oder als eine Rollfalle ausgebildet ist. Eine Rollfalle ist ein mechanisches Verriegelungssystem, bei dem ein endständig angebrachter Bolzen durch die Form des Gehäuses rotieren kann und in eine geschlossene Position einrastet. Diese Ausführungsform ist vorteilhaft für leise und reibungsarme Anwendungen. Eine Schrägfalle wird durch Einrasten automatisch in Position gehalten und bietet eine praktische Lösung in Anwendungen, bei denen ein Einrasten ermöglicht wird. Dies führt dazu, dass der Antriebskäfig mit dem darin aufgenommenen Sperrholm automatisch gesichert wird, sobald er in die Betriebsposition gebracht wird. Dadurch bleibt der Antriebskäfig zuverlässig gesichert und verhindert ein versehentliches Abkippen. Somit wird ein dauerhafter und sicherer, sowie wartungsarmer Betrieb der Durchgangsschleuse gewährleistet.

Bevorzugtermaßen kann vorgesehen sein, dass dem Antriebskäfig eine Linearführung mit Führungsrollen zur sicheren Führung des Sperrholms zugeordnet ist. Dadurch wird der in dem Antriebskäfig aufgenommene Sperrholm sicher in Position gehalten und zwischen der Sperrposition und der Freigabeposition geführt, ohne dass ein Laufspiel entsteht, wodurch eine zusätzliche Belastung einzelner im Antriebskäfig vorgesehener Komponenten auftreten könnte. Darüber hinaus wird auch der Sperrholm bei einer sicheren Führung weniger Spiel und damit einhergehende, potentiell verschleißende Schwingkräfte erfahren, wodurch dessen Lebensdauer erheblich verlängert wird. Die Linearführung des Sperrholms übernehmen hierbei zwei endständig in dem Antriebskäfig angeordnete Kassetten, in denen jeweils vier im rechten Winkel zueinander gelagerte Führungsrollen untergebracht sind. Die Kassetten sind gegenüber dem Antriebskäfig um die eigene vertikale Achse schwenkbar, sodass der Spalt zwischen den vertikalen Rollen und dem Sperrholm eingestellt werden kann. Die Befestigung in dem Antriebskäfig erfolgt vorzugsweise oben und unten jeweils mit drei Schrauben, wobei eine mittlere Schraube als Drehachse dient und die seitlichen Schrauben in Langlöchern des Antriebskäfigs eingreifen, wobei die Langlöcher einen Kreisbogen um die Drehachse beschreiben. Auch die Anordnung lediglich einer seitlichen Schraube oben oder unten wird als ausreichend angesehen.

Weiterhin erscheint es vorteilhaft, dass der Antrieb ein Linearantrieb ist. Mithilfe des Linearantriebs wird eine von einem Elektromotor ausgehende rotierende Bewegung in eine lineare, geradlinig verlaufende Bewegung umgewandelt. In der vorliegenden Ausführungsform kann eine solche Umwandlung über eine an dem Elektromotor angebrachte Zanhriemenscheibe erfolgen, die mit einem in dem Sperrholm vorgesehenen Zahnriemen zusammenwirkt und diesen somit steuert.

Ergänzend kann vorgesehen sein, dass der Sperrholm in seiner Längsrichtung wenigstens teilweise die Form eines Ellipsenabschnitts aufweist. Wird ein solchermaßen geformter Sperrholm in einen Antriebskäfig mit exzentrischen Auslässen eingebracht, so kann dieser beim Ausfahren eine ungefähre Ellipsenbahn beschreiben.

Die vorstehend beschriebene Erfindung wird im Folgenden anhand eines Ausführungsbeispiels näher erläutert.

### Es zeigen

- Figur 1: eine schematische Darstellung einer Durchgangsschleuse in einer Schrägansicht,
- Figur 2: die Durchgangsschleuse gemäß Figur 1 mit abgeklappten Sperrholmen,
- Figur 3: eine schematische Darstellung der Durchgangsschleuse gemäß Figur 1 mit ausgefahrenen Sperrholmen in einer Draufsicht,
- Figur 4: eine Rückansicht einer Standsäule der Durchgangsschleuse gemäß Figur 1 mit abgenommener Abdeckung,
- Figur 5: eine schematische Darstellung eines Antriebskäfigs mit darin aufgenommenem Sperrholm in einer Betriebsposition der Durchgangsschleuse gemäß Figur 1,
- Figur 6: den Antriebskäfig gemäß Figur 5 außerhalb der Standsäule mit einem darin aufgenommenen Sperrholm in einer Schrägansicht,
- Figur 7: den Antriebskäfig gemäß Figur 5 außerhalb der Durchgangsschleuse mit einem darin aufgenommenen Sperrholm in einer Seitenansicht, sowie
- Figur 8: eine vergrößerte Ansicht der Aufnahme und Führung des Sperrholms im Antriebskäfig gemäß Figur 5.

Figur 1 zeigt eine schematische Darstellung einer Durchgangsschleuse 1 in einer Sperrposition 3 für den Fall, dass zwei gegenläufige Sperrholme 2-1 und 2-2 aus einer Standsäule 1-1 beidseitig ausstehen und somit einen an der Standsäule 1-1 vorbei geleiteten Durchgang begrenzen. Beide Sperrholme 2-1 und 2-2 beschreiben jeweils ein Ellipsensegment, vorzugsweise ein Kreissegment, und sind eigenen Antriebskäfigen 5 zugeordnet, die übereinander in der Standsäule 1-1 verbaut sind. Die Antriebskäfige 5-1 und 5-2 sind so angeordnet, dass sie die Sperrholme 2-1 und 2-2 in einer entgegengesetzten Richtung ausfahren. Es kann auch nur ein Sperrholm 2-1 oder 2-2 in einer Standsäule 1-1 verbaut sein, um eine individuell an vorherrschende Begebenheiten anpassbare Lösung zu ermöglichen. Es kann auch eine Durchgangsschleuse mit Sperrholmen 2-1 und 2-2 aus mehreren miteinander zusammenwirkenden Standsäulen 1-1 versehen sein.

Die in der Standsäule 1-1 verbauten Antriebe der Sperrholme 2-1 und 2-2 fahren die Sperrholme 2-1 und 2-2 unterschiedlich ein, sodass eine hier nicht eingezeichnete Person zunächst an einen ersten Sperrholm 2-1 gerät, auf diesen zugeht und vor ihm stehen bleibt, wonach anschließend ein Sperrholm 2-2 hinter die im Bild nach links laufende Person ausfährt und die Person unmittelbar neben der Standsäule 1-1 der Durchgangsschleuse 1 in einem Sperrbereich 10 stehenbleibt. Dadurch kann sichergestellt werden, dass sich bei einer Überprüfung stets lediglich eine einzelne Person in dem von den Sperrholmen 2-1 und 2-2 begrenzten Bereich befindet. In dieser Sperrposition 3 kann die Person nun überprüft werden. Nach vollendeter Überprüfung wird der sich vor der Person befindliche erste Sperrholm 2-1 eingefahren, wodurch die überprüfte Person nun passieren kann. Nach erfolgtem Durchgang der Person wird zunächst der erste Sperrholm 2-1 in die Sperrposition ausgefahren und der zweite Sperrholm 2-2 außer Eingriff gebracht, sodass nun eine weitere Person derselben Überprüfung unterzogen werden kann. Indem die Trennung von Personengruppen zur individuellen Überprüfung einer einzelnen Person ermöglicht wird, gewährleistet die Durchgangsschleuse einen geregelten Ablauf der Überprüfung von Personen.

Figur 2 zeigt in einer schematischen Darstellung die in Figur 1 beschriebene Durchgangsschleuse 1 im Notfall in einer Freigabeposition 4. Beispielsweise bei einem Stromausfall oder einem Alarm können sich wartende Personen oder eine sich bereits in der Durchgangsschleuse 1 befindliche Person unverzüglich in Sicherheit begeben, wenn die ausgefahrenen Sperrholme 2-1 und 2-2 der Durchgangsschleuse 1 nach unten abklappen. Die Sperrholme 2-1 und 2-2 sind so weit aus dem Weg gebracht, dass sie nicht weiter in den Durchgang einragen als die Standsäule 1-1 selbst. Dadurch stellt die gesamte Durchgangsschleuse 1 kein Hindernis mehr dar.

Figur 3 zeigt in einer schematischen Darstellung die Durchgangsschleuse 1 in einer Draufsicht. Die Sperrholme 2-1 und 2-2 sind in der Sperrposition 3 links und rechts aus der Standsäule 1-1 vollständig ausgefahren. Beide Sperrholme 2-1 und 2-2 sind gleichermaßen ausgeformt und beschreiben gemeinsam wenigstens zwei Drittel eines vollständigen Kreises, dessen Fläche den Sperrbereich 10 markiert. Oberhalb und unterhalb der Durchgangsschleuse 1 sind hier nicht eingezeichnete Begrenzungselemente, wie etwa Leitplanken oder Wände angeordnet, sodass ein einfaches Vorbeigehen an der Durchgangsschleuse 1 verhindert wird.

Die Sperrposition 3 ist so ausgeformt, dass eine hier nicht eingezeichnete Person in dem von den Sperrholmen 3 der Durchgangsschleuse beschriebenen Sperrbereich 10 zur Überprüfung gehalten werden kann. Das Einfahren der Sperrholme 2-1 und 2-2 ordnet diese neben der Standsäule 1 an, wodurch ein Durchgang ermöglicht wird. Es kann auch nur der vordere Sperrholm 2-1 oder der hintere Sperrholm 2-2 eingefahren werden. Es können auch mehrere Sperrholme 2 übereinander angeordnet sein, die individuell angesteuert werden.

Figur 4 zeigt in einer schematischen Darstellung die Durchgangsschleuse 1 mit zwei Sperrholmen 2-1 und 2-2, wobei die Standsäule 1-1 in einer Rückansicht zur Veranschaulichung ohne eine normalerweise hier verbaute Abdeckung dargestellt ist. Die Antriebskäfige 5-1 und 5-2 befinden sich in ihrer jeweiligen Betriebsposition 7, wobei die hier eingesetzten Schrägfallen 6 eingerastet sind. Um einen sicheren Halt zu gewährleisten, sind die Sperrholme 2-1 und 2-2 so konzipiert, dass sie stets zu beiden Seiten der Standsäule 1-1 herausragen. Dies führt dazu, dass jeder Sperrholm 2-1 und 2-2 vollständig in seinem Antriebskäfig 5-1 und 5-2 aufgenommen ist und an jeder Position von diesem geführt werden kann.

Figur 5 zeigt eine Vergrößerung eines der in Figur 4 dargestellten Antriebskäfigs 5 in einer Schrägansicht. An der Außenseite des Antriebskäfigs 5 ist eine Sperrklinke in Ausgestaltung einer Schrägfalle 6 angebracht, die mit einer im Gehäuse 11 der Standsäule 1 angebrachten Strebe 12 rastend und haltend zusammenwirken kann, hier nun jedoch bereits gelöst ist und den Sperrholm nach unten hin frei gibt. Der Antriebskäfig 5 mit dem darin aufgenommenen Sperrholm 2 rotiert um seine Längsächse aus seiner Betriebsposition 7 heraus und gibt den Durchgang nach einer hier nicht eingezeichneten Rotation um 90° vollständig frei.

Figur 6 zeigt den aus der Standsäule 1 ausgebauten Antriebskäfig 5 samt darin aufgenommenem Sperrholm 2 in einer Schrägansicht. Der Antriebskäfig 5 weist endständig runde Platten auf und führt den Sperrholm 2 in einer Exzenterposition 13 durch sein Inneres hindurch. Mittig im Antriebskäfig 5 ist ein Antriebselement 14 angebracht, das den Sperrholm 2 stufenlos durch den Antriebskäfig 5 bewegt. In dieser konkreten Ausgestaltung sind dem Sperrholm 2 entlang seiner Längsrichtung 9 Zahnriemen 15 zugeordnet, die mit einer an dem Antriebselement 14 angebrachten, hier nicht eingezeichneten Zahnriemenscheibe zusammenwirken und ein stufenloses Ausfahren ermöglichen.

Figur 7 zeigt, analog zu Figur 6, ebenfalls den aus der Standsäule 1 ausgebauten Antriebskäfig 5 samt darin aufenommenem Sperrholm 2 in einer Frontalansicht. Der Antriebskäfig ist von einem Gehäuse 11 umgeben. Mittig des Antriebskäfigs 5 ist eine Aussparung in dem Gehäuse 11 vorgesehen, durch die erkennbar wird, dass das Antriebselement 14 mit der Zahnriemenscheibe 16 fest verbunden ist und die Zahnriemenscheibe 16 mit dem im Sperrholm 2 vorgesehenen Zahnriemen 15 zur stufenlosen Steuerung zusammenwirkt. Am unteren Gehäuserahmen ist eine Schrägfalle 6 angebracht, die, wie in Figur 5 beschrieben, den Antriebskäfig 5 mithilfe einer in der Standsäule 1 versehenen, hier nicht eingezeichneten Strebe 12 in der Betriebsposition 7 hält und den Antriebskäfig 5 in einer Notsituation frei gibt, wodurch dieser aufgrund der Schwerkraft nach unten abklappt.

Figur 8 zeigt, analog zu Figur 6, ebenfalls den aus der Standsäule 1 ausgebauten Antriebskäfig 5 samt darin aufenommenem Sperrholm 2 in einer Seitenansicht. Es ist erkennbar, dass endständig im Antriebskäfig 5 Führungsrollen 8 zur sicheren Halterung und Führung des Sperrholms 2 vorgesehen sind. Die Führungsrollen 8 sind jeweils als Lager, vorzugsweise als Wälzlager, ausgebildet und halten den Sperrholm 2 in dessen exzentrisch zum Antriebskäfig 5 vorgesehenen Position. Es sind insgesamt vier Führungsrollen 8 vorgesehen, wobei die horizontalen Führungsollen 8-1 hier größer ausgebildet sind als die vertikalen Führungsrollen 8-2. Sie können auch gleich groß ausgebildet sein. Es können auch weniger Führungsrollen vorgesehen sein.

Vorstehend beschrieben ist somit eine Durchgangsschleuse, die einen einfachen Abklappmechanismus für Notsituationen vorsieht und den Durchgangsbereich im abgeklappten Zustand vollständig frei gibt.

### BEZUGSZEICHENLISTE

- 1: Durchgangsschleuse
- 1-1: Standsäule
- 2: Sperrholm
- 2-1: erster Sperrholm
- 2-2: zweiter Sperrholm
- 3: Sperrposition
- 4: Freigabeposition
- 5: Antriebskäfig
- 5-1: erster Antriebskäfig
- 5-2: zweiter Antriebskäfig
- 6: Schrägfalle
- 7: Betriebsposition
- 8: Linearführung
- 8-1: horizontale Führungsrolle
- 8-2: vertikale Führungsrolle
- 9: Längsrichtung
- 10: Sperrbereich
- 11: Gehäuse
- 12: Strebe
- 13: Exzenterposition
- 14: Antriebselement
- 15: Zahnriemen
- 16: Zahnriemenscheibe

## Patentansprüche

1. Durchgangsschleuse für einen von Leitelementen begrenzten Durchgang, umfassend eine Standsäule (1) mit einem Sperrholm (2), welchem ein Antrieb zur Bewegung des Sperrholms (2) entlang einer Linearführung (8) zwischen einer Sperrposition (3) und einer Freigabeposition (4) zugeordnet ist,
**dadurch gekennzeichnet, dass** der Antrieb in einem Antriebskäfig (5) aufgenommen ist, welcher innerhalb der Standsäule (1) um eine horizontale Drehachse drehbar gelagert ist und mittels einer als Fallensperre (6) ausgebildeten, gegen die Rückstellkraft eines Federelements elektrisch betätigten Sperrklinke mit der Standsäule (1) in einer Betriebsposition (7) drehfest verrastbar ist.

2. Durchgangsschleuse gemäß Anspruch 1, **dadurch gekennzeichnet, dass** der Antriebskäfig (5) von der Sperrklinke bei vorhandener Stromversorgung in der Betriebsposition (7) drehfest verrastet ist.

3. Durchgangsschleuse gemäß Anspruch 1 oder 2, **dadurch gekennzeichnet, dass** die Linearführung (8) mit dem Sperrholm (2) exzentrisch bezüglich der Drehachse des Antriebskäfigs (5) in diesem aufgenommen ist.

4. Durchgangsschleuse gemäß einem der vorhergehenden Ansprüche, **dadurch gekennzeichnet, dass** dem Antriebskäfig (5) ein automatisierter Positionierungsmechanismus zur Rotation des Antriebskäfigs (5) um die Drehachse in die Betriebsposition (7) zugeordnet ist.

5. Durchgangsschleuse gemäß Anspruch **4, dadurch gekennzeichnet, dass** dem Positionierungsmechanismus eine Kupplung zugeordnet ist, wobei die Kupplung in einer Betriebsposition (7) des Antriebskäfigs (5) ausgekuppelt ist.

6. Durchgangsschleuse gemäß einem der vorhergehenden Ansprüche, **dadurch gekennzeichnet, dass** die Fallensperre als eine Schrägfalle (6) oder eine Rollfalle ausgebildet ist.

7. Durchgangsschleuse gemäß einem der vorhergehenden Ansprüche, **dadurch gekennzeichnet, dass** der Linearführung (8) des Antriebskäfigs (5) Führungsrollen (8-1, 8-2) zur sicheren Führung des Sperrholms (2) zugeordnet sind.

8. Durchgangsschleuse gemäß einem der vorhergehenden Ansprüche, **dadurch gekennzeichnet, dass** der Antrieb ein Linearantrieb ist, wobei dem Sperrholm entlang seiner Längserstreckung ein Zahnelement zugeordnet ist, welches mit einem Antriebszahnrad des Linearantriebs zusammenwirkt.

9. Durchgangsschleuse gemäß einem der vorhergehenden Ansprüche, **dadurch gekennzeichnet, dass** der Sperrholm (2) in seiner Längsrichtung (9) wenigstens teilweise die Form eines Ellipsenabschnitts, vorzugsweise eines Kreisabschnitts, aufweist.
